# EUROPÄISCHE PATENTSCHRIFT

(11) **EP 3 806 668 B1**
(45) Veröffentlichungstag und Bekanntmachung des Hinweises auf die Patenterteilung: **01.04.2026**
(21) Anmeldenummer: 18745812.0
(22) Anmeldetag: 15.06.2018
(51) Int. Cl.: A24F 1/30, A24D 1/14

(54) **WASSERPFEIFE MIT MECHANISMUS ZUM HERAUSLÖSEN VERBRAUCHTER KAPSELN**
WATER PIPE HAVING A MECHANISM FOR RELEASING SPENT CAPSULES
PIPE À EAU ÉQUIPÉE D'UN MÉCANISME D'EXTRACTION DE CAPSULES USAGÉES

(43) Veröffentlichungstag der Anmeldung: 21.04.2021
(73) Patentinhaber: AIR IP Holdings Limited, Dubai 79947 (AE)
(72) Erfinder: HAGEN, Klaus, 49733 Haren (DE)
(74) Vertreter: Adamson Jones
(86) Internationale Anmeldenummer: PCT/DE2018/100564
(87) Internationale Veröffentlichungsnummer: WO 2019/238149

(56) Entgegenhaltungen:
- DE-A1- 102015 121 435
- GB-A- 2 553 773
- US-A1- 2017 099 873
- US-A1- 2017 172 203

## Beschreibung

Die Erfindung betrifft eine Wasserpfeife mit einem Gehäuse, in das ein mit einem flüssigen Medium zu befüllender und mit mindestens einem Sauganschluss versehener Behälter und eine mit diesem über ein Saugrohr in Verbindung stehende Heizkammer integriert sind, wobei die Heizkammer eine Aufnahme für eine zur Vorhaltung eines Rauchmediums dienende Kapsel aufweist.

Auch als Shishas oder Hookahs bekannte Wasserpfeifen stammen ursprünglich aus dem orientalischen Raum. Solche Wasserpfeifen sind u. a. aus der US 4031906 oder der US 2012/0042884 bekannt. Sie erfreuen sich, gerade als Alternative auch zu Zigaretten, zunehmender Beliebtheit speziell unter Jugendlichen und Heranwachsenden. Eine solche Wasserpfeife weist einen teilweise mit Wasser oder einem anderen flüssigen Medium zu befüllenden Behälter auf. Durch Saugen an einem Mundstück kommt es in diesem Behälter zu einem Unterdruck. Ein Stück weit ragt außerdem eine Rauchsäule in das Wasser, die an ihrem oberen Ende ein Kopfteil zur Aufnahme von Tabak aufweist, welches mit darauf liegender Kohle erhitzt wird. Das beim Erhitzen des Tabaks entstehende Gemisch aus Luft, Dampf und Rauchpartikeln wird dann vom Raucher eingezogen. Dabei liegt es auf der Hand, dass es aufgrund der Erhitzung durch glühende Kohle zu einer Kohlenmonoxid Vergiftung, zu einem Verbrennungsunfall oder im Extremfall sogar zum Ausbruch von Feuer kommen kann. Die qualitative und gesetzeskonforme Bestückung der Shisha ist aufgrund der manuellen Befüllung nicht gewährleistet. Prinzipiell sollten heute bekannte Shishas daher nur im Freien oder Räumen mit garantierter Frischluftzufuhr betrieben werden. Shishas nach Stand der Technik bauen außerdem recht schwer und voluminös, müssen aus mehreren Teilen zusammengesetzt werden und sind in ihren Einzelteilen umständlich zu transportieren. Aus der US 4,133,318 oder US 12/0,199,572 sind elektronische Shishas bekannt, durch die einige der oben genannten Probleme jedoch in noch nicht zufriedenstellender Weise reduziert werden konnten. Die WO 2017/080545 schließlich hat eine elektronische Shisha zum Gegenstand, bei der eine zur Vorhaltung eines festen oder flüssigen Rauchmediums dienende Kapsel in eine geräteseitige Aufnahme gesetzt wird. Diese Aufnahme umfasst eine sich in Richtung Behälter verjüngende und die Kapsel seitlich umfassende Wandung, wobei die Aufnahme zugleich als Heizelement für die Kapsel ausgebildet ist. Die konventionelle Entnahme von auf bis zu 200 °C erhitzten Shisha-Kapseln hat sich als gefährlich erwiesen, zumal sie mit einer hohen Verbrennungsgefahr einhergeht. Die Entnahme ist darüber hinaus auch schwierig, weil sich das Kapsel-Rohmaterial während der Erhitzungsphase ausdehnt und erst nach ausgiebiger Abkühlung wieder in die Normalgröße zurückschrumpft. Selbst die abgekühlten Kapseln sind dann aber vergleichsweise schwierig zu demontieren, weil die Kapsel an dem als Anschlag für die Kapsel dienenden Kragen gepackt und aus der Aufnahme herausgezogen werden muss. All das ist nicht zuletzt aufwendig. Weitere relevante Dokumente sind US 2017/099873 A1, DE 10 2015 121435 A1, GB 2 553 773 A und US 2017/172203 A1, wobei US 2017/099873 A1 eine Wasserpfeife mit den Merkmalen im Oberbegriff des Anspruchs 1 beschreibt.

Damit stellt sich der vorliegenden Erfindung die Aufgabe, eine Wasserpfeife zu schaffen, bei der verbrauchte Kapseln leicht aus der Heizkammer bzw. deren Aufnahme herausgelöst werden können.

Die Aufgabe wird durch einen Mechanismus zum Herausdrücken der verbrauchten Kapsel aus ihrem Sitz in der Aufnahme gegen die Einsetzrichtung herausdrückt. Die Erfindung betrifft dementsprechend eine Wasserpfeife gemäß Anspruch 1.

Dank dieses Mechanismus können verbrauchte Kapseln aus ihrem Sitz in der heizkammerseitigen Aufnahme herausgedrückt werden, ohne dass der Nutzer mit möglicherweise hohen Temperaturen ausgesetzten Teilen der Wasserpfeife oder der Kapsel in Berührung käme. Derartige gesundheitliche Beeinträchtigungen wegen der hohen Temperaturen von bis zu 200 °C, die erhitzte Shisha-Kapseln annehmen können, sind damit ebenso ausgeschlossen wie ein Verklemmen der Kapsel beim Herausziehen. Auch etwaige Ausdehnungsprozesse der Kapsel sind zu vernachlässigen, weil diese auf besonders effektive Weise aus Richtung Behälter aus der Aufnahme herausgedrückt werden können.

Dass der Mechanismus von außerhalb der Heizkammer bedienbar ist, zielt in dieselbe Richtung, nämlich eine gute Handhabe und eine ausreichende Distanz zwischen der Hand des Bedieners und der Heizkammer, respektive der darin befindlichen Kapsel zu schaffen, damit Verbrennungen etwa ausgeschlossen sind.

Eine vorteilhafte Ausführungsform der Erfindung sieht dabei vor, dass das Saugrohr in Richtung seiner Längsachse verschieblich gelagert ist. Dies ist insofern eine besonders optimale Lösung für einen derartigen Mechanismus, als dem ohnehin vorhandenen Saugrohr die zusätzliche Funktion zukommt, als Mechanismus zum Herauslösen der Kapseln zu dienen. Dies eben aus einer völlig ungefährlichen Entfernung in Bezug auf die hohe Temperatur der verbrauchten Kapseln in der Heizkammer. Durch einfaches Drücken des Saugrohres wird eine Kraft auf die Kapsel entgegen der Richtung, in der diese eingesetzt wurde, ausgeübt. Folglich löst sich die Kapsel zwangsläufig aus ihrem Sitz in der heizkammerseitigen Aufnahme und kann einfach aufgenommen werden.

Zur noch besseren Handhabung ist daran gedacht, dass das Saugrohr gegen die Kraft einer Feder verschieblich gelagert ist, sodass das Saugrohr nach seinem Einsatz zum Herauslösen der Kapsel wieder in seine Ausgangsposition zurückkehrt und das Spiel des Saugrohrs bei der Bedienung begrenzt ist.

In diesem Sinne versteht sich auch der Vorschlag, wonach das Saugrohr zwei Abschnitte unterschiedlichen Durchmessers aufweist. Dadurch bildet sich ein Federschacht für das Saugrohr oder einen anderen Mechanismus aus.

Dass vor dem Saugrohr ein Innenrohr mit zwei Abschnitten unterschiedlichen Durchmessers angeordnet ist, ist als Alternative zu dem einen Saugrohr mit zwei Abschnitten unterschiedlichen Durchmessers zu verstehen. Dazu ist dem Saugrohr ein Innenrohr zugeordnet, das seinerseits die beiden Abschnitte unterschiedlichen Durchmessers aufweist, sodass damit auf ein Standard-Saugrohr zurückgegriffen werden kann, welches das Innenrohr betätigt. Eine Ausführungsform der Erfindung bezieht sich also auf ein einteiliges Saugrohr mit zwei Abschnitten unterschiedlichen Durchmessers, eine zweite Ausführungsform auf ein Saugrohr plus Innenrohr, wobei letzteres über zwei Abschnitte unterschiedlichen Durchmessers verfügt.

Insofern ist es dann vorteilhaft, wenn der innere Rohrabschnitt von einer Druckfeder umgeben ist, sodass sich das Federlager in diesem Übergangsbereich ausbildet.

Konkret sieht dies so aus, dass der innere, der Heizkammer zugewandte Rohrabschnitt des Saugrohres oder des Innenrohres einen geringeren Durchmesser aufweist als der äußere, dem Behälter zugewandte Rohrabschnitt des Saugrohres oder des Innenrohres, so dass sich ein bei Verschiebung des Saugrohrs auf die Feder einwirkender Kragen ausbildet. Diese Abstufung bzw. dieser Anschlag ermöglicht das Zusammendrücken der Feder bei entsprechender Betätigung des Saugrohres zum Lösen der Kapsel bzw. deren Rückkehr in die Ausgangsposition.

Indem der Federschacht in die dem Behälter zugewandte Wandung der Heizkammer integriert ist, ist eine besonders geeignete Variante der Erfindung verwirklicht. Das in die Wandung integrierte Federgehäuse begrenzt dabei den Federweg.

Die Funktion des Saugrohrs oder eines anderen Mechanismus wurde bereits mehrfach angesprochen. Von daher ist es konsequent, wenn das Saugrohr, konkret der innere Rohrabschnitt oder das Innenrohr in die Heizkammer hineinragt und je nach Druck auf das Saugrohr sich in Richtung Innerem der Heizkammer noch weiter verschiebt, um schließlich die Kapsel aus ihrem Sitz in der Aufnahme herausdrücken zu können.

Ergänzend dazu ist vorgesehen, dass das Saugrohr und/oder das Innenrohr in einem mit der Heizkammer verbundenen befestigten Führungsbolzen verschieblich gelagert sind. Dieser hülsenartige Führungsbolzen ist mit der Heizkammer, genauer gesagt deren dem Behälter zugewandten Wandung verbunden. Umgeben ist dieser Führungsbolzen etwa im Einbauzustand von der Elektronikeinheit bzw. der Steuerung für die Hookah.

Eine weitere vorteilhafte Ausführungsform der Erfindung sieht vor, dass der Mechanismus händisch und/oder über die elektronische Steuerung der Wasserpfeife zu betätigen ist. Die erste, händische Variante wurde bereits ausführlich beschrieben, bei der elektronischen Steuerung als zweite Ausführung steuert die Platine elektronisch einen Mechanismus, vergleichbar einem Druckstempel, welcher das Saugrohr oder eine separate Stange in Bewegung setzt, was letztlich zum Ausstoßen der Kapsel aus ihrem Sitz führt.

Es gilt, eine hohe Effektivität bei der Wärmeübertragung zwischen Heizkammer und der in diese eingesetzten Kapsel zu gewährleisten, was durch den passgenauen Sitz zwischen der Aufnahme oder Teilen dieser Aufnahme einerseits und der Kapsel andererseits ermöglicht wird. Entscheidende Bedeutung in Bezug auf den passgenauen Sitz kommt dem Konus zu. Dieser erlaubt eine besonders gezielte Wärmeübertragung durch einen passgenauen Sitz zwischen der die Kapsel seitlich umfassenden Wandung der Aufnahme und der Kapsel selbst. Je fester nämlich die Kapsel in der Aufnahme sitzt, desto effektiver gelangt die Hitze von außen, d. h. aus Richtung der Heizkammer in Richtung Kapsel. Eine besonders vorteilhafte Variante für einen solch passgenauen Sitz sieht vor, dass die seitliche Wandung der Aufnahme sich in Richtung Innenraum der Heizkammer konisch verjüngt, wobei der Konus einen Winkel von ca. 5° - 10°, vorzugsweise von ca. 7° aufweist. Eine ideale Geometrie ist verwirklicht, wenn der Durchmesser der Aufnahme zwischen der Vorderseite und der Rückseite der Aufnahme bzw. der Kapsel konstant um einen Faktor von etwa 1,1 bis 1,25, vorzugsweise ca. 1,17 zunimmt. Nach einer Ausbildung der Erfindung ist vorgesehen, dass die Aufnahme an ihrer Außenseite einen sich quer zur Längsachse des Gehäuses erstreckenden Abschlussring aufweist, in den die Aufnahme für die Kapsel integriert ist, sprich Abschlussring bzw. Heizkammer sind dahingehend korrespondierend zueinander angeordnet und ausgebildet, dass der Abschlussring eine zentrale Öffnung aufweist, in dem die Kapsel in der Aufnahme sitzt. Der Abschlussring bildet zugleich, je nach Anordnung von Behälter, Heizkammer etc. den oberen oder unteren Abschluss des Gehäuses bzw. der Heizkammer. Darüber hinaus kommt dem Abschlussring die Funktion zu, dass dieser als Anschlag für einen kapselseitigen Kragen beim Einsetzen der Kapsel in die Heizkammer dient. Der Abschlussring gewährleistet also den Sitz der Kapsel in der Heizkammer nicht zuletzt dadurch, dass die Kapsel einen Kragen aufweist, mit dem diese gegen den Abschlussring anschlägt.

Weiterhin ist daran gedacht, dass der Behälter und ein eine Elektronikeinheit aufnehmender Gehäuseteil lösbar miteinander verbunden sind und dass im Bereich der Mündung des Saugrohrs in den Behälter ein Ventil vorgesehen ist. Das Gehäuse der Wasserpfeife besteht im Wesentlichen aus dem Behälter als erstem Gehäuseteil, dem die Elektronik wie das Saugrohr aufnehmenden zweiten Gehäuseteil und dem die Heizkammer für die Kapsel aufnehmenden dritten Gehäuseteil, zweckmäßigerweise in der genannten Reihenfolge von oben nach unten. Dabei sind der Behälter und der die Elektronikeinheit aufnehmende Gehäuseteil lösbar miteinander und zusätzlich durch ein zusätzliche Abdichtung gewährleistendes Ventil verbunden, was die erfindungsgemäße Shisha auf besonders effektive Weise vor dem Austreten von Nebenluft sichert. Vorzugsweise ist das Ventil dazu zentral angeordnet und es ragt ggf. ein Teil desselben in das Behälterinnere hinein. Das Ventil sitzt passgenau auf dem nach oben aus dem Gehäuseteil herausragenden Saugrohr. Das Saugrohr, das mit seinem unteren Ende in die Heizkammer mündet und den Gehäusesteil durchschreitet, ist an seinem oberen Ende mit dem Ventil passgenau verbunden, sodass es in diesem gesamten Bereich nicht zum Austritt von Nebenluft kommen kann. Konkret sieht dies so aus, dass das Saugrohr von unten in den Boden des Behälters mündet, wobei der Boden in Summe so massiv auszubilden ist, dass sich hier ein stabiles Lager für das Ventil und das Ende des Rohrs ausbildet. Eine zweckmäßige Ausführungsform der Erfindung ist dabei die, bei der der Boden des Behälters einen Hohlraum mit einer integrierten zentralen Befestigungsplatte zur Fixierung des Saugrohrs aufweist. Als Lager für das Saugrohr dient also die in dem Hohlraum des ansonsten vergleichsweise massiven Bodens zentral positionierte Befestigungsplatte.

Die Erfindung zeichnet sich insbesondere dadurch aus, dass ein besonders geeigneter Mechanismus zum Herauslösen verbrauchter, ggf. aber noch extrem heißer Kapseln zur Vorhaltung eines Rauchmediums aus den Heizkammern bzw. den dort positionierten Aufnahmen geschaffen ist. Anstatt mit der Hand, einem Messer etc. umständlich durch Ziehen am Kragen solch eine Kapsel aus ihrem Sitz in der Aufnahme herauszulösen, wird das ohnehin vorhandene Saugrohr oder ein anderes stangenartiges Bauelement in einer Doppelfunktion genutzt, um zusätzlich die Kapsel aus ihrem Sitz in der Aufnahme hausdrücken zu können. Dazu ist das Saugrohr gegen die Kraft einer Feder verschieblich gelagert, wobei das Federgehäuse in die Wandung der Heizkammer, die dem Behälter zugewandt ist, integriert ist. Eine Alternative zu dieser mechanischen Lösung setzt eine Steuerung voraus, die für eine entsprechende Bewegung eines solchen Mechanismus zum Herausdrücken der Kapsel sorgt.

Weitere Einzelheiten und Vorteile des Erfindungsgegenstandes ergeben sich aus der nachfolgenden Beschreibung der zugehörigen Zeichnung, in der ein bevorzugtes Ausführungsbeispiel mit den dazu notwendigen Einzelheiten und Einzelteilen dargestellt ist. Es zeigen:
- Figur 1: eine Wasserpfeife in Draufsicht,
- Figur 2: eine Draufsicht auf eine Heizkammer mit Saugrohr,
- Figur 3: eine perspektivische Darstellung zur Figur 2,
- Figur 4: einen Längsschnitt durch Heizkammer und Saugrohr,
- Figur 5: einen Ausschnitt aus Figur 4,
- Figur 6: die Draufsicht auf eine Aufnahme,
- Figur 7: eine Aufnahme mit eingesetzter Kapsel.
- Figur 8: ein Detail aus Figur 9,
- Figur 9: Anschlussring, Aufnahme und Kapsel und
- Figur 10: einen Schnitt durch die Mündung des Saugrohes.

Figur 1 zeigt eine Wasserpfeife 1, auch Shisha oder Hookah genannt. Die Wasserpfeife 1 mit ihrem länglichen Gehäuse 2 baut mit der modularen Ausbildung besonders kompakt. Der Behälter 3 ist durch den Deckel 21 nach oben abgeschlossen. Ein Saugschlauch 22 ist mit seinem integralen Ende mit dem Anschlussstutzen 23 als Teil des Deckels 21 verbunden und am anderen Ende mit einem austauschbaren Mundstück 24 versehen. Der Anschluss mehrerer Schläuche ist denkbar. Mit 25 ist der Wasserspiegel für das in dem Behälter 3 vorgehaltene Wasser bezeichnet, da eine nur teilweise Befüllung des Behälters 3 durchaus zweckmäßig ist. Mit 26 ist der An-, Aus-, Stand-By-Schalter zur Bedienung der Shisha 1 bezeichnet. Angedeutet sind mit 10, 10' zwei Rauchmedium vorhaltende Kapseln mit Perforationen 27. Der Lufteinlass in Form mehrerer Luftschlitze trägt das Bezugszeichen 28.

Dazu zeigen die Figuren 2 und 3 den Blick auf die Heizkammer 4 mit dem Saugrohr 6, welches in dem hülsenartigen Führungsbolzen 15 geführt ist.

Figur 4 stellt einen Schnitt gemäß A-A aus Figur 2 dar. Mit dem Bezugszeichen 6 ist das Saugrohr bezeichnet, das in Richtung der Längsachse 8 verschieblich ist, wozu händisch oder per Steuerung Druck in Pfeilrichtung 40 auf das Saugrohr 6 auszuüben ist. Das Saugrohr 6 verfügt über zwei Rohrabschnitte 11 und 12 unterschiedlichen Durchmessers. Der der Heizkammer 4 zugewandte Abschnitt 12 des Saugrohres 6 weist dabei einen geringeren Durchmesser auf, als der dem hier nicht gezeigten Behälter zugewandte Abschnitt 11, sodass sich ein bei Verschiebung des Saugrohrs 6 auf die Feder 7 einwirkender Kragen 13 oder Anschlag ausbildet. Somit ist der zweite Rohrabschnitt 12 an seinem dem ersten Rohrabschnitt 11 zugewandten Ende 16 von der Druckfeder 7 umgeben bzw. der Federschacht 18 ist in die dem Behälter zugewandte Wandung 17 der Heizkammer 4 integriert. Gut zu erkennen ist, dass der zweite Rohrabschnitt 12 in die Heizkammer 4 mit seinem vorderen Ende 19 hineinragt.

Vergrößert zeigt Figur 5 den Ausschnitt aus Figur 4 mit Blick auf Saugrohr 6 und Innenrohr 14. Letzteres verfügt über den Kragen 13, der sich dadurch ausbildet, dass das Innenrohr 14 an seinem vorderen Ende einen geringeren Durchmesser aufweist als an seinem hinteren Ende, sodass sich der Federschacht 18 ausbildet. Gut zu erkennen ist in Figur 5 auch, dass die Feder in der Wandung 17 untergebracht ist, die dann ihrerseits den äußeren Abschluss des Federschachtes 18 darstellt.

Was das bedingt, zeigen dann die Figuren 6 und 7. In Figur 2 zeigt sich eine Aufnahme 5 für eine Kapsel 10. Gut zu erkennen ist dabei der passgenaue Sitz zwischen der seitlichen Wandung 30 der Aufnahme 5 (außen) und der Wandung 31 der Kapsel 10. Beide Wandungen 30, 31 erstrecken sich in Richtung Innenraum 32 der Heizkammer 4 in Form eine Konus 33, d. h. in einem Winkel α von bevorzugt ca. 7°. Die Aufnahme 5 umfasst an ihrer Innenseite eine eine Öffnung aufweisende Stirnwand 34, die sich im Wesentlichen quer zur Längsachse 8 des Gehäuses 2 und damit auch der Aufnahme 5 erstreckt. Zwischen der Stirnwand 34 der Aufnahme 5 und der Stirnwand 35 der Kapsel 10 kann ein Freiraum 36 verbleiben. Gut erkennbar ist auch der Kragen 37, der wiederum quer zur Längsachse 8 an der Außenseite der Aufnahme 5 verläuft. Integriert ist das Gehäuse in den Anschlussring 38.

Figur 7 zeigt in Bezug auf Figur 6 den dortigen Schnitt A-A und andererseits von außen nach innen die Bauteile Anschlussring 38, Kragen 37, Wandung 30, 31 (Konus), Stirnwand 34 und Öffnung 39.

Figur 8 zeigt das Detail, das in Figur 9 eingekreist ist, in Form der Integration der Aufnahme in den Abschlussring 41. Der Abschlussring 41 ist mit dem aufnahmeseitigen Kragen 42 verbunden. Gleichzeitig liegt die Kapsel 10 mit ihrem Kragen 43 in der Aufnahme 5 und zwar besonders dicht dank der einheitlichen Koni von ca. 7°. Zu erwähnen ist noch, dass zwecks Anpassung an den Anschlussring 41 die Kapsel 10 zwischen Kragen 43 und ihrer eigentlichen Wandung 44 einen Abschnitt 45 aufweist, in dem die Wandung der Kapsel 10 exakt parallel zur Längsachse 46 verläuft.

Ergänzend dazu zeigt Figur 10 einen Schnitt durch die Wasserpfeife 1. Zentral ist der Gehäuseteil, darunter befindet sich die Heizkammer mit der Aufnahme für eine Kapsel und der demontierbaren Bodenplatte. Ein Gewinde gewährleistet, dass sich beim Zusammensetzen dieser beiden Bauteile automatisch die Positionierung des zentral positionierten Ventils 48 ergibt, welches in dem Boden 54 des Behälters sitzt bzw. ein Stück weit in das Behälterinnere 53 hineinragt. Figur 10 veranschaulicht die massive, mehrlagige Ausbildung des Bodens 54 des Behälters 3. Die Mündung 57 des Saugrohrs 6 ist durch drei Abdichtungen in Form von O-Ringen 49, 50, 51 gesichert. Ventil 48 und Saugrohr 6 liegen in einer gemeinsamen Längsachse 52. Ein in den Boden 54 integrierter Hohlraum ist mit 55 bezeichnet, welcher zur Aufnahme einer zentralen Befestigungsplatte 56 dient, in welche das Saugrohr 6 dann ganz konkret mündet.

## Patentansprüche

1. Wasserpfeife (1) mit einem Gehäuse (2), in das ein mit einem flüssigen Medium zu befüllender und mit mindestens einem Sauganschluss (6) versehener Behälter (3) und eine mit diesem über ein Saugrohr (6) in Verbindung stehende Heizkammer (4) integriert sind, wobei die Heizkammer (4) eine Aufnahme (5) für eine zur Vorhaltung eines Rauchmediums dienende Kapsel (10) aufweist, **dadurch gekennzeichnet, dass** die Wasserpfeife (1) ferner einen Mechanismus zum Herausdrücken der verbrauchten Kapsel (10) aus ihrem Sitz in der Aufnahme (5) gegen die Einsetzrichtung aufweist, wobei ein eine Elektronikeinheit aufweisender Teil des Gehäuses (2) mit dem Behälter (3) lösbar verbunden ist, und wobei ein Ventil (48) im Bereich der Mündung des Saugrohrs (6) in den Behälter (3) vorgesehen ist.

2. Wasserpfeife nach Anspruch 1, **dadurch gekennzeichnet, dass** der Mechanismus von außerhalb der Heizkammer (4) bedienbar ist.

3. Wasserpfeife nach Anspruch 1, **dadurch gekennzeichnet, dass**
das Saugrohr (6) in Richtung seiner Längsachse (8) verschieblich gelagert ist, und
das Saugrohr (6) gegen die Kraft einer Feder (7) verschieblich gelagert ist.

4. Wasserpfeife nach Anspruch 1, **dadurch gekennzeichnet, dass** sich der eine Elektronikeinheit aufweisende Teil des Gehäuses (2) zwischen dem Behälter (3) und der Heizkammer (4) befindet.

5. Wasserpfeife nach Anspruch 1, **dadurch gekennzeichnet, dass** das Saugrohr (6) zwei Abschnitte (11, 12) unterschiedlichen Durchmessers aufweist.

6. Wasserpfeife nach Anspruch 1, **dadurch gekennzeichnet, dass** vor dem Saugrohr (6) ein Innenrohr (14) mit zwei Abschnitten (11, 12) unterschiedlichen Durchmessers angeordnet ist.

7. Wasserpfeife nach Anspruch 5 oder 6, **dadurch gekennzeichnet, dass** der innere Rohrabschnitt (12) von einer Druckfeder (7) umgeben ist.

8. Wasserpfeife nach Anspruch 5 oder 6, **dadurch gekennzeichnet, dass** der innere Rohrabschnitt (12) des Saugrohres (6) oder des Innenrohres (14) einen geringeren Durchmesser aufweist als der äußere Rohrabschnitt (11) des Saugrohres (6) oder des Innenrohres (14), so dass sich ein bei Verschiebung des Saugrohrs (6) auf die Feder (7) einwirkender Kragen (13) ausbildet.

9. Wasserpfeife nach Anspruch 4, **dadurch gekennzeichnet, dass** ein Federschacht (18) in die dem Behälter (3) zugewandte Wandung (17) der Heizkammer (4) integriert ist.

10. Wasserpfeife nach Anspruch 5 oder 6, **dadurch gekennzeichnet, dass** der innere Rohrabschnitt (12) oder das Innenrohr (14) in die Heizkammer (4) hineinragt.

11. Wasserpfeife nach Anspruch 5 oder 6, **dadurch gekennzeichnet, dass** das Saugrohr (6) und/oder das Innenrohr (14) in einem mit der Heizkammer (4) verbundenen Führungsbolzen (15) verschieblich gelagert sind.

12. Wasserpfeife nach Anspruch 1, **dadurch gekennzeichnet, dass** der Mechanismus händisch und/oder über die elektronische Steuerung der Wasserpfeife zu betätigen ist.

13. Wasserpfeife nach Anspruch 1, **dadurch gekennzeichnet, dass** die Wasserpfeife ferner ein Abschlussring (41) als Anschlag gegen einen Kragen (42) der bei Verwendung in die Aufnahme (5) eingesetzten Kapsel (10) aufweist, um den Sitz der Kapsel (10) in der Aufnahme (5) zu gewährleisten.

14. Wasserpfeife nach Anspruch 1, **dadurch gekennzeichnet, dass** Kapsel (10) und Aufnahme (5) einen passgenauen Sitz ausbilden.

15. Wasserpfeife nach Anspruch 14, **dadurch gekennzeichnet, dass** sich eine seitliche Wandung (44) der Aufnahme (5) mit einem Winkel von 5-10°konisch verjüngt und die Kapsel (10) eine entsprechende Verjüngung aufweist.

## Claims

1. Water pipe (1) having a housing (2) in which a container (3) to be filled with a liquid medium and provided with at least one suction connection (6) and a heating chamber (4) connected thereto via a suction pipe (6) are integrated, wherein the heating chamber (4) has a receptacle (5) for a capsule (10) serving to hold a smoke medium, **characterised in that** the water pipe (1) further has a mechanism for pressing the used capsule (10) out of its seat in the receptacle (5) against the insertion direction, wherein a part of the housing (2) having an electronic unit is releasably connected to the container (3), and wherein a valve (48) is provided in the region of the mouth of the suction pipe (6) into the container (3).

2. Water pipe according to claim 1, **characterised in that** the mechanism is operable from outside the heating chamber (4).

3. Water pipe according to claim 1, **characterised in that**
the suction pipe (6) is displaceably mounted in the direction of its longitudinal axis (8), and the suction pipe (6) is displaceably mounted against the force of a spring (7).

4. Water pipe according to claim 1, **characterised in that** the part of the housing (2) having an electronic unit is located between the container (3) and the heating chamber (4).

5. Water pipe according to claim 1, **characterised in that** the suction pipe (6) has two sections (11, 12) of different diameter.

6. Water pipe according to claim 1, **characterised in that** an inner pipe (14) with two sections (11, 12) of different diameter is arranged in front of the suction pipe (6).

7. Water pipe according to claim 5 or 6, **characterised in that** the inner pipe section (12) is surrounded by a compression spring (7).

8. Water pipe according to claim 5 or 6, **characterised in that** the inner pipe section (12) of the suction pipe (6) or of the inner pipe (14) has a smaller diameter than the outer pipe section (11) of the suction pipe (6) or of the inner pipe (14), so that a collar (13) acts on the spring (7) when the suction pipe (6) is displaced.

9. Water pipe according to claim 4, **characterised in that** a spring shaft (18) is integrated into the wall (17) of the heating chamber (4) facing the container (3).

10. Water pipe according to claim 5 or 6, **characterised in that** the inner pipe section (12) or the inner pipe (14) projects into the heating chamber (4).

11. Water pipe according to claim 5 or 6, **characterised in that** the suction pipe (6) and/or the inner pipe (14) are displaceably mounted in a guide bolt (15) connected to the heating chamber (4).

12. Water pipe according to claim 1, **characterised in that** the mechanism is to be operated manually and/or via the electronic control of the water pipe.

13. Water pipe according to claim 1, **characterised in that** the water pipe further comprises a termination ring (41) as a stop against a collar (42) of the capsule (10) inserted into the receptacle (5) during use in order to ensure the seating of the capsule (10) in the receptacle (5).

14. Water pipe according to claim 1, **characterised in that** the capsule (10) and receptacle (5) form an accurate fit.

15. Water pipe according to claim 14, **characterised in that** a lateral wall (44) of the receptacle (5) tapers conically at an angle of 5-10° and the capsule (10) has a corresponding taper.

## Revendications

1. Pipe à eau (1) dotée d'un boîtier (2) dans lequel sont intégrés un récipient (3) destiné à être rempli d'un milieu liquide et muni d'au moins un raccord d'aspiration (6) et une chambre de chauffe (4) communiquant avec celui-ci par l'intermédiaire d'un raccord d'aspiration (6), ladite chambre de chauffe (4) comportant un logement (5) pour une capsule (10) servant à contenir une substance à fumer, **caractérisée en ce que** la pipe à eau (1) comporte en outre un mécanisme permettant d'expulser la capsule (10) usagée hors de son siège dans le logement (5) dans le sens contraire au sens d'insertion, une partie du boîtier (2) comportant une unité électronique étant reliée de manière amovible au récipient (3), et une soupape (48) étant pourvue dans la zone de l'embouchure du raccord d'aspiration (6) dans le récipient (3).

2. Pipe à eau selon la revendication 1, **caractérisée en ce que** le mécanisme peut être utilisé depuis l'extérieur de la chambre de chauffe (4).

3. Pipe à eau selon la revendication 1, **caractérisé en ce que**
le raccord d'aspiration (6) est monté coulissant suivant la direction de son axe longitudinal (8), et
le raccord d'aspiration (6) est monté coulissant contre la force d'un ressort (7).

4. Pipe à eau selon la revendication 1, **caractérisée en ce que** la partie du boîtier (2) comportant une unité électronique se trouve entre le récipient (3) et la chambre de chauffe (4).

5. Pipe à eau selon la revendication 1, **caractérisée en ce que** le raccord d'aspiration (6) comporte deux sections (11, 12) de diamètre différent.

6. Pipe à eau selon la revendication 1, **caractérisée en ce qu'**un raccord interne (14) avec deux sections (11, 12) de diamètres différents est disposé devant le raccord d'aspiration (6).

7. Pipe à eau selon la revendication 5 ou 6, **caractérisée en ce que** la section de raccord interne (12) est entourée d'un ressort de compression (7).

8. Pipe à eau selon la revendication 5 ou 6, **caractérisée en ce que** la section de raccord interne (12) du raccord d'aspiration (6) ou du raccord interne (14) présente un diamètre inférieur à celui de la section de raccord externe (11) du raccord d'aspiration (6) ou du raccord interne (14), de sorte qu'une collerette (13) agissant sur le ressort (7) lors du déplacement du raccord d'aspiration (6) se forme.

9. Pipe à eau selon la revendication 4, **caractérisée en ce qu'**un passage de ressort (18) est intégré dans la paroi (17) de la chambre de chauffe (4) tournée vers le récipient (3).

10. Pipe à eau selon la revendication 5 ou 6, **caractérisée en ce que** la section de raccord interne (12) ou le raccord interne (14) pénètre dans la chambre de chauffe (4).

11. Pipe à eau selon la revendication 5 ou 6, **caractérisée en ce que** le raccord d'aspiration (6) et/ou le raccord interne (14) sont montés coulissants dans une goupille de guidage (15) reliée à la chambre de chauffe (4).

12. Pipe à eau selon la revendication 1, **caractérisée en ce que** le mécanisme peut être actionné manuellement et/ou par l'intermédiaire de la commande électronique de la pipe à eau.

13. Pipe à eau selon la revendication 1, **caractérisée en ce que** la pipe à eau comporte en outre une bague d'extrémité (41) servant de butée contre une collerette (42) de la capsule (10) insérée dans le logement (5) lors de l'utilisation, afin d'assurer l'ajustement de la capsule (10) dans le logement (5).

14. Pipe à eau selon la revendication 1, **caractérisée en ce que** la capsule (10) et le logement (5) forment un ajustement parfait.

15. Pipe à eau selon la revendication 14, **caractérisée en ce qu'**une paroi latérale (44) du logement (5) se rétrécit de manière conique avec un angle de 5 à 10° et la capsule (10) présente un rétrécissement correspondant.
